# EUROPÄISCHE PATENTSCHRIFT

(11) **EP 0 695 520 B1**
(45) Veröffentlichungstag und Bekanntmachung des Hinweises auf die Patenterteilung: **20.12.2000**
(21) Anmeldenummer: 95103529.4
(22) Anmeldetag: 11.03.1995
(51) Int. Cl.: A45D 20/08

(54) **Haarbehandlungsgerät mit einem Infrarotstrahlerelement und einem Gebläse**
Hair treating apparatus with an infrared radiating element and a fan
Appareil de traitement des cheveux avec élément de rayonnement infrarouge et une soufflante

(30) Priorität: 02.08.1994 DE 4427374
(43) Veröffentlichungstag der Anmeldung: 07.02.1996
(73) Patentinhaber: Wella Aktiengesellschaft, 64274 Darmstadt (DE)
(72) Erfinder: Anthes, Peter, D-63073 Offenbach (DE); Fertig, Werner, D-64625 Bensheim (DE); Gulden, Steffen, D-64289 Darmstadt (DE); Mattinger, Detlef, D-64404 Bickenbach (DE)

(56) Entgegenhaltungen:
- EP-A- 0 372 443
- DE-B- 1 008 890
- FR-A- 2 428 991
- FR-A- 2 595 455
- LU-A- 77 759
- US-A- 2 295 824
- US-A- 4 323 761
- US-A- 4 382 174

## Beschreibung

Die Erfindung bezieht sich auf ein Haarbehandlungsgerät mit einem Infrarotstrahlerelement und einem Gebläse zum Erwärmen und zum Trocknen menschlichen Kopfhaares.

Es sind Haarbehandlungsgeräte mit einem Infrarotstrahlerelement und mit mehreren Infrarotstrahlerelementen bekannt, die ein Gebläse aufweisen. Die Infrarotstrahlerelemente dienen dazu, Infrarotstrahlung auf das Kopfhaar zu strahlen, um dieses zu erwärmen. Durch die Wärme wird ein Trocknungsvorgang oder eine chemische Reaktion, z. B. eine Dauerwellung des Haares beschleunigt. Das Gebläse erzeugt einen Luftstrom, der die Trocknungszeit des Haares verkürzt.

Damit die vom Gebläse auf das Kopfhaar geblasene Luft vorgewärmt und nicht als unangenehm von der zu behandelnden Person empfunden wird, wird bei bekannten Geräten die strömende Luft an einem Infrarotstrahlerelement vorbeigeführt, derart, daß die Abwärme des Infrarotstrahlerelementes die Gebläseluft erwärmt.

Der Luftstrom kühlt aber die Infrarotstrahlerelemente stark ab. Da die Strahlungsleistung proportional der vierten Potenz der Temperatur ist, bedeutet eine derartige Kühlung eine drastische Verringerung der Strahlungsleistung. Das kann im allgemeinen nicht akzeptiert werden. Um die Gebläseluft zu erwärmen, werden deshalb auch Zusatzheizeinrichtungen für die Gebläseluft an bekannten Haarbehandlungsgeräten verwendet.

Aus der LU-A77759 ist ein Fön bekannt, bei dem Infrarotstrahlerquellen an einer vorderen, dem Haar zugewandten Stelle angeordnet sind, um das Haar zu erwärmen. Ein Gebläse saugt Luft von einer hinteren, dem Haar abgewandten Ansaugstelle des Föns an und bläst sie durch Strömungskanäle entlang von Reflektoren, welche an den Infrarotstrahlerquellen vorgesehen sind, und an der vorderen Stelle heraus.

Aus der US 2,295,824 ist eine Trockenhaube bekannt, die eine Infrarotlampe und ein Gebläse aufweist. Das Gebläse saugt Luft von außerhalb der Trockenhaube an und bläst sie durch einen am Lampengehäuse vorbeiführenden Srömungskanal in das Innere der Trockenhaube.

Aus der EP-A 0372443 ist ein offenes Haarbehandlungsgerät bekannt, das Infrarotstrahlerquellen und ein Gebläse aufweist. Das Gebläse saugt Luft von einem Umgebungsbereich an, der vom Haar abgewandt ist. Die Luft wird teilweise über Infrarotstrahlerquellen geführt und gelangt dann auf das Haar.

Es ist die Aufgabe gestellt, ein Haarbehandlungsgerät mit einem Infrarotstrahlerelement und einem Gebläse derart zu verbessern, daß eine ausreichende Erwärmung der Gebläseluft durch Infrarotstrahlung erfolgt, ohne daß die Strahlungsleistung des Infrarotstrahlerelementes herabgesetzt wird.

Die Aufgabe wird durch die Merkmale des Anspruchs 1 gelöst.

Mit der Erfindung wird erreicht, daß die Gebläseluft ausreichend erwärmt wird ohne daß die Strahlungsleistung des Infrarotstrahlerelementes verschlechtert wird.

Der Strömungskanal ist im Infrarotstrahlerelement vorgesehen. Die Begrenzungen des Strömungskanals sind bei eingeschaltetem Infrarotstrahlerelement relativ heiß. Der Strömungskanal ist von diesen heißen Begrenzungen entlang der gesamten Kanallänge umgeben. Somit wird die durch den Strömungskanal strömende Gebläseluft relativ stark erwärmt. Die Temperatur der Gebläseluft ist am Haar zudem bald auf einem gleichbleibenden Wert, da der Weg der Gebläseluft stets gleich bleibt, das Haarbehandlungsgerät also schon kurz nach dem Einschalten eine stabile Strahlungsleistung abgibt, und sich das Strahlerelement auf eine dann konstante Temperatur erwärmt. Eine Abkühlung eines Infrarotstrahlerelementes aufgrund von Konvektion durch die Gebläseluft ist erfindungsgemäß verhindert, so daß das Infrarotstrahlerelement stets die gleiche Strahlungsleistung abgeben kann.

Da das Infrarotstrahlerelement einen eine Infrarotstrahlerquelle umfassenden Reflektor aufweist, wird die Strahlungsleistung der Infrarotstrahlerquelle in die gewünschte Richtung verbessert Zudem ergibt sich der Vorteil, daß der Strömungskanal zwischen dem Gehäuse des Infrarotstrahlerelementes und dem Reflektor verlaufen kann (Anspruch 2). Bei einem derartigen Verlauf wird der Strömungskanal sehr gut erwärmt, da der Reflektor und das Behäuse bei Betrieb sehr heiß werden. Die Strömung der Gebläseluft durch den Strömungskanal bewirkt eine Abkühlung des Gehäuses und des Reflektors und verbessert damit die Gerätesicherheit hinsichtlich einer Berührung dieser Teile, ohne daß ein zusätzlicher technischer Aufwand betrieben werden muß. Zudem wird die Störanfälligkeit von Bauteilen, die im Infrarotstrahlerelement integriert sind, verlängert.

Die in den Strömungskanal einströmende Luft ist bereits durch eine Infrarotstrahlerquelle vorgewärmt, da eine Ansaugstelle des Strömungskanals nur auf der die Infrarotstrahlung abstrahlenden Seite des Infrarotstrahlerelementes liegt. Zumindest teilweise ist ein Umluftbetrieb gegeben, der zu einer höheren Temperatur der abgegebenen Gebläseluft führt.

Die Gebläseluft wird besonders warm, wenn sie entlang eines relativ langen Weges erwärmt wird und ihre Strömungsgeschwindigkeit auf diesem Weg relativ klein ist. Eine gute Erwärmung wird auch erzielt, wenn die Infrarotstrahlerquelle stabförmig ausgebildet ist und der Strömungskanal tangential zur Infrarotstrahlerquelle verläuft (Anspruch 3). Dabei ergibt sich eine weitere Verbesserung hinsichtlich der erreichten Gebläsetemperatur, wenn gemäß einer Weiterbildung eine Ansaugstelle zwischen dem Gehäuse und einem abstrahlungsseitigen Ende eines Reflektors liegt, und eine Ansaugstelle des Strömungskanals zwischen dem Gehäuse und einem anderen abstrahlungsseitigen Ende eines Reflektors liegt (Anspruch 4). Es können dabei auch mehrere Reflektoren vorgesehen sein. Eine Ansaugstelle kann dabei bespielsweise als ein schmaler, parallel zu einer Infrarotstrahlungsquelle verlaufender Schlitz ausgebildet sein.

Ein Reflektor hat vorzugsweise mindestens einen Luftdurchlaß, der eine Auslaßstelle des Strömungskanals darstellt (Anspruch 5). Dadurch kann die im Strömungskanal erwärmte Luft relativ mittig aus dem Infrarotstrahlerelement ausströmen. Die abgegebene Luft kann dann an den Infrarotstrahlerquellen vorbeigeleitet werden, damit diese nicht abkühlen. Es ist aber auch eine Leitung der erwärmten Luft auf eine Infrarotstrahlerquelle oder dicht neben einer Infrarotstrahlerquelle möglich, so daß die Luft geringfügig weiter erwärmt wird, wobei jedoch die Infrarotstrahlerquelle nur unwesentlich beeinflußt wird. Einer mittigen oder relativ mittigen Auslaßstelle kann auch gemäß einer Weiterbildung beidseitig von zwei Reflektoren Wärme zugeführt werden, wenn zwei Infrarotstrahlerquellen mit jeweils einem Reflektor in einem Infrarotstrahlerelement vorgesehen sind, und ein Teil des Strömungskanals zwischen den beiden Reflektoren verläuft (Anspruch 6). Eine weitere Erwärmung der Luft im Strömungskanal wird mittels im Strömungskanal befindlicher luftumströmter Reflektorkühlbleche (Anspruch 7) erreicht. Die Reflektorkühlbleche können mit Kühlrippen versehen sein.

Eine besonders kompakte Bauweise des Haarbehandlungsgerätes ist gegeben, wenn das Gebläse im Strömungskanal des Infrarotstrahlerelementes angeordnet ist (Anspruch 8). Die Gebläseluft wird dann an einer Ansaugstelle des Infrarotstahlerelementes in das Infrarotstrahlerelement hinein gesaugt und durch den Strömungskanal der Auslaßstelle zugeführt.

Eine zentrisch ausblasbare Gebläseluft kann mittels einer Auslaßstelle relativ großen Querschnitts erreicht werden, wenn eine einzige Auslaßstelle des Strömungskanals mittig in einem runden Infrarotstrahlerelement vorgesehen ist, und die Auslaßstelle mittels eines Schutzgitters verdeckt ist (Anspruch 9). Die Ansaugstelle kann ein kreisförmig gebogener Schlitz am Umfang des runden Infrarotstrahlerelementes sein. Das Schutzgitter dient dem Schutz vor einem Zugriff zum Gebläse. Sollte für einen bestimmten Anwendungsfall die Temperatur der Gebläseluft nicht ausreichend sein, so kann eine Zusatzheizung im Strömungskanal (Anspruch 10) für eine höhere Gebläselufttemperatur sorgen. Diese Zusatzheizung kann ab- und anschaltbar sein (Anspruch 11).

Um eine ausreichende Erwärmung aller Haarbereiche zu erzielen, sollten mehrere Infrarotstrahlerelemente an einem Haarbehandlungsgerät vorgesehen sein (Anspruch 12). Dabei ist es nicht im allgemeinen notwendig, alle Infrarotstrahlerelemente mit einem Gebläse auszustatten. Es genügt z. B. für viele Anwendungen auch, lediglich eines der Infrarotstrahlerelemente erfindungsgemäß auszugestalten.

Um das Ansaugen von Haaren oder sonstigen Partikeln in eine Ansaugstelle zu vermeiden, wird die Ansaugstelle mit einem Schutzgitter verdeckt (Anspruch 13).

In den Figuren 1 bis 10 sind Ausführungsbeispiele der Erfindung dargestellt. Es zeigen:
- Fig. 1: in Infrarotstrahlerelement in einem Vertikalschnitt mit zwei Infrarotstrahlerquellen, die von einem Reflektor umgeben sind, einem zwischen dem Gehäuse und dem Reflektor verlaufenden Strömungskanal, in dem sich ein Gebläse befindet, sowie eine Ansaugstelle und eine Auslaßstelle für durch Pfeile angedeutete, strömende Luft;
- Fig. 2: den Gegenstand der Fig. 1 in einer Seitenansicht;
- Fig. 3: ein Infrarotstrahlerelement in einem Vertikalschnitt mit einer Infrarotstrahlerquelle, die von einem Luftdurchlässe aufweisenden Reflektor umgeben ist und einem als Flügelrad ausgestatteten Gebläse;
- Fig. 4: den Gegenstand der Fig. 3 in einer Seitenansicht;
- Fig. 5: ein Infrarotstrahlerelement in einem Vertikalschnitt mit zwei jeweils von einem Reflektor umgebenen Infrarotstrahlerquellen und einer mittig bezüglich des Infrarotstrahlerelementes ansgeordneten Auslaßstelle;
- Fig. 6: den Gegenstand der Fig. 5 in einer Seitenansicht;
- Fig. 7: ein rundes Infrarotstrahlerelement in einem Vertikalschnitt mit zwei jeweils von einem Reflektor umgebenen Infrarotstrahlerquellen, einem zwischen den Reflektoren einerseits und einem Leitblech andererseits verlaufenden Strömungskanal und mit einem Schutzgitter vor der Ansaugstelle und vor der Auslaßstelle;
- Fig. 8: den Gegenstand der Fig. 7 in einer Seitenansicht;
- Fig. 9: ein rundes Infrarotstrahlerelement in einem Vertikalschnitt mit zwei von einem Reflektor umgebenen Infrarotstrahlerquellen, einem Flügelrad als Gebläse, einer mittig angeordneten, mit einem Schutzgitter geschützten Auslaßstelle und mit einer umlaufenden Ansaugstelle; und
- Fig. 10: den Gegenstand der Fig. 9 in einer Seitenansicht, jedoch ohne Schutzgitter.

Ein Infrarotstrahlerelement 1 enthält in einem Gehäuse 2 einen Reflektor 3, der zwei als Infrarotröhren 4 ausgestaltete Infrarotstrahlerquellen 5 umgibt (Fig. 1, Fig. 2). Der Reflektor 3 ist auf einer Seite 6 offen, so daß die Infrarotstrahlung in diese Richtung auf zu trocknendes Haar gestrahlt wird. Zwischen dem Reflektor 3 und dem Gehäuse 2 befindet sich ein Strömungskanal 7 und im Strömungskanal 7 ein Gebläse 8. Mit dem Gebläse 8 wird Luft 9 (durch Pfeile dargestellt) in einer Ansaugstelle 10 angesaugt und aus einer Auslaßstelle 11 herausgeblasen. Die Luft erwärmt sich auf ihrem Weg entlang der relativ warmen Bauteile, Reflektor 3 und Gehäuse 3. Die warme Luft 9 wird auf zu trocknendes menschliches Kopfhaar geblasen. Die Ansaugstelle 10 befindet sich auf der Seite 6 des Infrarotstrahlerelementes 1, auf der die Infrarotstrahlung abgestrahlt wird und saugt dadurch schon relativ warme Umgebungsluft an. Die Infrarotstrahlerquelle 5 ist stabförmig ausgebildet und der Strömungskanal 7 verläuft tangential zur Infrarotstrahlerquelle 5. Der Reflektor 3 der Figuren 3 und 4 hat als Auslaßstellen 11 Luftdurchlässe 12 und als Gebläse 8 ein Flügelrad 13. Das Infrarotstrahlerelement 1 hat oben und unten jeweils eine Ansaugstelle 10. Im Vergleich zu dem Ausführungsbeispiel der Figuren 1 und 2 sind die Auslaßstellen 11 hier stärker zur Mitte hin, also näher an der Infrarotstrahlerquelle 5, angeordnet. Dadurch wird die im Strömungskanal 7 erwärmte Luft 9 noch zusätzlich durch die nach der Seite 6 abgestrahlte Infrarotstrahlung erwärmt.

In einem anderen Ausführungsbeispiel (Fig. 5, Fig. 6) liegen die Ansaugstellen 10 zwischen dem Gehäuse 2 und jeweils einem abstrahlungsseitigen Ende 14, 15 eines Reflektors 3a, 3b. Die beiden Reflektoren 3a, 3b umgeben jeweils eine Infrarotstrahlerquelle 5. Ein Teil 7a des Strömungskanals 7 verläuft zwischen den beiden Reflektoren 3a, 3b. Somit wird die abgegebene Luft 9 kurz vor ihrem Austritt aus dem Strömungskanal 7 relativ stark erwärmt.

Bei dem Ausführungsbeispiel nach den Figuren 7 und 8 ist sowohl die Ansaugstelle 10 des Strömungskanals 7, als auch die Auslaßstelle 11 mit einem Schutzgitter 16 verdeckt. Der Strömungskanal 7 wird hier einerseits von den Reflektoren 3 und andererseits von einem Leitblech 17 begrenzt. Das Gebläse 8 ist in den Strömungkanal 7 eingesetzt. Zur Verbesserung einer laminaren Strömung im Strömungskanal 7 ist in den Strömungskanal 7 am Gebläse 8 ein Einsatz 18 zur Strömungsführung eingesetzt.

Bei dem Ausführungsbeispiel der Figuren 9 und 10 ist in einem runden Infrarotstrahlerelement 1 das Gebläse 8 mittig angeordnet. Es ist eine einzige mittige Auslaßstelle 11 des Strömungskanals 7 vorgesehen. Die Auslaßstelle 11 ist aus Sicherheitsgründen mittels eines Schutzgitters 16 verdeckt. Die Infrarotstrahlerquellen 5 sind gebogen und mit Versorgungsleitungen 19 verbunden (Fig. 10).

## Patentansprüche

1. Haarbehandlungsgerät mit einem Infrarotstrahlerelement (1) und einem Gebläse (8) zum Erwärmen und Trocknen menschlichen Kopfhaares, bei dem die Gebläseluft durch die dem Infrarotstrahlerelement (1) zugeführte Heizenergie erwärmt wird, im Infrarotstrahlerelement (1) ein durch Strahlungswärme des Infrarotelements (1) heizbarer Strömungskanal (7) vorgesehen ist, der bezüglich des Gebläses (8) so angeordnet ist, daß die vom Gebläse (8) bewegte Luft (9) zumindest teilweise durch den Strömungskanal (7) strömt, das Infrarotstrahlerelement (1) eine Infrarotstrahlerquelle (5) mit einem Reflektor (3) aufweist, der Reflektor (3) den Strömungskanal (7) begrenzt, und die Luft (9) derart in den Strömungskanal (7) eintritt und aus diesem austritt, daß sie nicht auf die Infrarotstrahlerquelle (5) trifft, dadurch gekennzeichnet, daß nur auf der die Infrarotstrahlung abstrahlenden Seite (6) des Infrarotstrahlerelementes (1) eine Ansaugstelle (10) des Strömungskanals (7) liegt.

2. Haarbehandlungsgerät nach Anspruch 1, dadurch gekennzeichnet, daß der Strömungskanal (7) zwischen dem Gehäuse (2) des Infrarotstrahlerelementes (1) und dem Reflektor (3) angeordnet ist.

3. Haarbehandlungsgerät nach Anspruch 1 oder Anspruch 2, dadurch gekennzeichnet, daß die Infrarotstrahlerquelle (5) stabförmig ausgebildet ist und der Strömungskanal (7) tangential zur Infrarotstrahlerquelle (5) verläuft.

4. Haarbehandlungsgerät nach Anspruch 1, 2 oder 3, dadurch gekennzeichnet, daß eine Ansaugstelle (10) zwischen dem Gehäuse (2) und einem abstrahlungsseitigen Ende (14) des Reflektors (3a) liegt, und eine Ansaugstelle (10) des Strömungskanals (7) zwischen dem Gehäuse (2) und einem anderen abstrahlungsseitigen Ende (15) eines Reflektors (3b) liegt.

5. Haarbehandlungsgerät nach einem der Ansprüche 1 bis 4, dadurch gekennzeichnet, daß ein Reflektor (3) mindestens einen Luftdurchlaß (12) hat, der eine Auslaßstelle (11) des Strömungskanals (7) darstellt.

6. Haarbehandlungsgerät nach einem der Ansprüche 1 bis 4, dadurch gekennzeichnet, daß zwei Infrarotstrahlerquellen (5) mit jeweils einem Reflektor (3a, 3b) in einem Infrarotstrahlerelement (1) vorgesehen sind, und ein Teil (7a) des Strömungskanals (7) zwischen den beiden Reflektoren (3a, 3b) verläuft.

7. Haarbehandlungsgerät nach Anspruch 1, dadurch gekennzeichnet, daß der Strömungskanal um Reflektorkühlbleche herum geführt ist.

8. Haarbehandlungsgerät nach einem der Ansprüche 1 bis 7, dadurch gekennzeichnet, daß das Gebläse (8) im Strömungskanal (7) des Infrarotstrahlerelementes (1) vorgesehen ist.

9. Haarbehandlungsgerät nach Anspruch 8, dadurch gekennzeichnet, daß das Gebläse (8) mittig in einem runden Infrarotstrahlerelement (1) angeordnet ist, daß eine einzige Auslaßstelle (11) des Strömungskanals (7) mittig im Infrarotstrahlerelement (1) vorgesehen ist und daß die Auslaßstelle (11) mittels eines Schutzgitters (16) verdeckt ist.

10. Haarbehandlungsgerät nach Anspruch 1, dadurch gekennzeichnet, daß im Strömungskanal eine Zusatzheizung vorgesehen ist.

11. Haarbehandlungsgerät nach Anspruch 10, dadurch gekennzeichnet, daß die Zusatzheizung an- und abschaltbar ist.

12. Haarbehandlungsgerät nach Anspruch 1, dadurch gekennzeichnet, daß mehrere Infrarotstrahlerelemente (1) am Haarbehandlungsgerät vorgesehen sind.

13. Haarbehandlungsgerät nach Anspruch 1 oder Anspruch 4, dadurch gekennzeichnet, daß eine Ansaugstelle (10) des Strömungskanals (7) mit einem Schutzgitter (16) verdeckt ist.

## Claims

1. Hair treatment apparatus having an infrared radiation element (1) and a fan (8) for heating and drying human head-hair, in which the fan air is heated by the heating energy supplied to the infrared radiation element (1), a flow channel (7) heatable by radiant heat of the infrared element (1) is provided in the infrared radiation element (1), its arrangement with respect to the fan (8) being such that at least some of the air (9) moved by the fan (8) flows though the flow channel (7), the infrared radiation element (1) has an infrared radiation source (5) with a reflector (3), the reflector (3) bounds the flow channel (7), and the air (9) enters the flow channel (7) and issues therefrom in such a manner that it does not strike the infrared radiation source (5), characterised in that an intake (10) of the flow channel (7) only lies on the infrared radiation radiating side (6) of the infrared radiation element (1).

2. Hair treatment apparatus according to Claim 1, characterised in that the flow channel (7) is arranged between the housing (2), of the infrared radiation element (1), and the reflector (3).

3. Hair treatment apparatus according to Claim 1 or Claim 2, characterised in that the infrared radiation source (5) is bar-shaped and the flow channel (7) runs tangentially to the infrared radiation source (5).

4. Hair treatment apparatus according to Claim 1, 2 or 3, characterised in that an intake (10) lies between the housing (2) and an end (14), of the reflector (3a), located at the radiating side, and an intake (10) of the flow channel (7) lies between the housing (2) and another end (15), of a reflector (3b), located at the radiating side.

5. Hair treatment apparatus according to any one of Claims 1 to 4, characterised in that a reflector (3) has at least one air throughway (12) which constitutes an outlet (11) of the flow channel (7).

6. Hair treatment apparatus according to any one of Claims 1 to 4, characterised in that two infrared radiation sources (5), each with a reflector (3a, 3b), are provided in an infrared radiation element (1), and part (7a) of the flow channel (7) runs between the two reflectors (3a, 3b).

7. Hair treatment apparatus according to Claim 1, characterised in that the flow channel is led around reflector cooling plates.

8. Hair treatment apparatus according to any one of Claims 1 to 7, characterised in that the fan (8) is provided in the flow channel (7) of the infrared radiation element (1).

9. Hair treatment apparatus according to Claim 8, characterised in that the fan (8) is arranged in the centre of a round infrared radiation element (1), in that a single outlet (11) of the flow channel (7) is provided in the centre of the infrared radiation element (1), and in that the outlet (11) is covered by means of a protective grating (16).

10. Hair treatment apparatus according to Claim 1, characterised in that additional heating is provided in the flow channel.

11. Hair treatment apparatus according to Claim 10, characterised in that the additional heating can be turned on and off.

12. Hair treatment apparatus according to Claim 1, characterised in that a plurality of infrared radiation elements (1) are provided on the hair treatment apparatus.

13. Hair treatment apparatus according to Claim 1 or Claim 4, characterised in that an intake (10) of the flow channel (7) is covered by a protective grating (16).

## Revendications

1. Appareil de traitement des cheveux comportant un élément rayonnant à infrarouge (1) et un ventilateur (8) pour chauffer et sécher des cheveux humains, dans lequel l'air du ventilateur est chauffé par l'énergie de chauffage acheminée vers l'élément rayonnant à infrarouge (1), un canal d'écoulement (7) étant prévu dans l'élément rayonnant à infrarouge (1) et pouvant être chauffé par la chaleur rayonnante de l'élément à infrarouge (1) et qui est disposé, par rapport au ventilateur (8), de manière que l'air (9) déplacé par le ventilateur (8) s'écoule au moins en partie à travers le canal d'écoulement (7), l'élément rayonnant à infrarouge (1) comportant une source de rayonnement à infrarouge (5) avec un réflecteur (3) limitant le canal d'écoulement (7), et dans lequel l'air (9) entre dans le canal d'écoulement (7) et en sort de manière à ne pas parvenir sur la source de rayonnement à infrarouge (5), caractérisé en ce qu'un point d'aspiration (10) du canal d'écoulement (7) se situe uniquement sur le côté (6) de l'élément rayonnant à infrarouge (1), qui émet le rayonnement infrarouge.

2. Appareil de traitement des cheveux selon la revendication 1, caractérisé en ce que le canal d'écoulement (7) est disposé entre le boîtier (2) de l'élément rayonnant à infrarouge (1) et le réflecteur (3).

3. Appareil de traitement des cheveux selon la revendication 1 ou 2, caractérisé en ce que la source de rayonnement à infrarouge (5) est réalisée en forme de barre et le canal d'écoulement (7) s'étend tangentiellement à la source de rayonnement à infrarouge (5).

4. Appareil de traitement des cheveux selon la revendication 1, 2 ou 3, caractérisé en ce qu'un point d'aspiration (10) se situe entre le boîtier (2) et une extrémité (14), côté émission du rayonnement, du réflecteur (3a), et un point d'aspiration (10) du canal d'écoulement (7) se situe entre le boîtier (2) et une autre extrémité (15), côté émission du rayonnement, d'un réflecteur (3b).

5. Appareil de traitement des cheveux selon l'une des revendications 1 à 4, caractérisé en ce qu'un réflecteur (3) présente au moins un passage d'air (12), qui constitue un point de sortie (11) du canal d'écoulement (7).

6. Appareil de traitement des cheveux selon l'une des revendications 1 à 4, caractérisé en ce que deux sources de rayonnement à infrarouge (5), avec un réflecteur respectif (3a, 3b), sont prévues dans un élément rayonnant a infrarouge (1), une partie (7a) du canal d'écoulement (7) s'étendant entre les deux réflecteurs (3a, 3b).

7. Appareil de traitement des cheveux selon la revendication 1, caractérisé en ce que le canal d'écoulement est guidé autour de tôles de refroidissement des réflecteurs.

8. Appareil de traitement des cheveux selon l'une des revendications 1 à 7, caractérisé en ce que le ventilateur (8) est prévu dans le canal d'écoulement (7) de l'élément rayonnant à infrarouge (1).

9. Appareil de traitement des cheveux selon la revendication 8, caractérisé en ce que le ventilateur (8) est disposé au milieu dans un élément rayonnant à infrarouge (1) circulaire, en ce qu'un seul point de sortie (11) du canal d'écoulement (7) est prévu au milieu de l'élément rayonnant à infrarouge (1), et en ce que le point de sortie (11) est recouvert par une grille de protection (16).

10. Appareil de traitement des cheveux selon la revendication 1, caractérisé en ce qu'un chauffage supplémentaire est prévu dans le canal d'écoulement.

11. Appareil de traitement des cheveux selon la revendication 10, caractérisé en ce que le chauffage supplémentaire peut être mis en service et hors service.

12. Appareil de traitement des cheveux selon la revendication 1, caractérisé en ce que plusieurs éléments rayonnants à infrarouge (1) sont prévus sur l'appareil de traitement des cheveux.

13. Appareil de traitement des cheveux selon la revendication 1 ou la revendication 4, caractérisé en ce qu'un point d'aspiration (10) du canal d'écoulement (7) est recouvert par une grille de protection (16).
